# EUROPÄISCHE PATENTSCHRIFT

(11) **EP 1 218 900 B1**
(45) Veröffentlichungstag und Bekanntmachung des Hinweises auf die Patenterteilung: **02.05.2003**
(21) Anmeldenummer: 00967594.3
(22) Anmeldetag: 15.09.2000
(51) Int. Cl.: H01H 3/32

(54) **ANORDNUNG ZUR LAGERUNG DER SCHALTWELLE EINES NIEDERSPANNUNGS-LEISTUNGSSCHALTERS UND MEHRPOLIGER NIEDERSPANNUNGS-LEISTUNGSSCHALTER MIT EINER ANORDNUNG ZUR LAGERUNG DER SCHALTWELLE**
DEVICE FOR ARRANGING THE ACTUATING SHAFT OF A LOW-VOLTAGE CIRCUIT-BREAKER AND MULTIPOLE LOW-VOLTAGE CIRCUIT BREAKER WITH A DEVICE FOR ARRANGING THE ACTUATING SHAFT
DISPOSITIF PERMETTANT DE POSER L'ARBRE DE COMMANDE D'UN DISJONCTEUR BASSE TENSION ET DISJONCTEUR BASSE TENSION MULTIPOLAIRE DOTE DE CE DISPOSITIF

(30) Priorität: 30.09.1999 DE 19948716
(43) Veröffentlichungstag der Anmeldung: 03.07.2002
(73) Patentinhaber: SIEMENS AKTIENGESELLSCHAFT, 80333 München (DE)
(72) Erfinder: BACH, Michael, 12437 Berlin (DE); SEBEKOW, Michael, 13125 Berlin (DE); SEIDLER-STAHL, Günther, 13359 Berlin (DE); SCHMIDT, Detlev, 12055 Berlin (DE); THIEDE, Ingo, 12159 Berlin (DE); TÜRKMEN, Sezai, 13629 Berlin (DE)
(86) Internationale Anmeldenummer: DE0003261
(87) Internationale Veröffentlichungsnummer: WO01024208

(56) Entgegenhaltungen:
- DE-C- 19 739 702
- US-A- 5 735 611

## Beschreibung

Die Erfindung liegt auf dem Gebiet der konstruktiven Gestaltung eines in Niederspannungsnetzen eingesetzten Leistungsschalters und ist bei der Ausgestaltung der Lagerung der einstückig ausgebildeten Schaltwelle eines solchen Schalters anzuwenden.

Niederspannungs-Leistungsschalter weisen einen oder mehrere Schaltpole auf. Die aus feststehenden und bewegbaren Schaltkontakten bestehenden Schaltkontaktsysteme dieser Schaltpole sind üblicherweise mechanisch mit Koppelhebeln verbunden, die auf einer allen Schaltpolen gemeinsamen Schaltwelle angeordnet sind.

Für eine ordnungsgemäße Funktion eines solchen Leistungsschalters ist es wesentlich, daß die Schaltwelle radial präzise und mit geringem axialen Spiel gelagert ist. Eine hierfür geeignete, bekannte Lageranordnung weist im Bereich der Koppelhebel eine Lagerbaugruppe auf, die mit einer Gehäusevorderwand des Schaltpols verbunden ist und einen Lagerkörper mit einer zylindrischen Lagerfläche enthält. Die Herstellung der Schaltwelle und ihre Montage wird durch die Unterteilung in zwei symmetrische Teilstücke erleichtert. Jedes Teilstück ist durch den Hauptlagerkörper radial und einseitig axial gelagert. Zur vollständigen axialen Lagerung sind zwei weitere Hilfslagerkörper notwendig.

Im Falle einer einstückigen Schaltwelle wäre diese durch die beidseitig des Hauptlagerkörpers fest angeordneten Koppelhebel unlösbar mit dem Hauptlagerkörper verbunden. Ist der Hauptlagerkörper fehlerhaft, muß mit ihm zusammen die gesamte Schaltwelle ausgewechselt werden (DE 197 39 702 C1).

Bei einer anderen bekannten Lageranordnung kann die einstükkig ausgebildete, mit allen Koppelhebeln bestückte Schaltwelle unabhängig von der Lagerbaugruppe in ihrer Einbaulage vorpositioniert werden. Dabei wird die Schaltwelle in randseitig offene Ausnehmungen von senkrecht zur Längsachse der Schaltwelle angeordneten Wänden positioniert. Anschließend wird je ein Wellenlager, das aus zwei Halbschalen besteht, in axialer Richtung in je eine der Ausnehmungen eingesetzt. Durch ein derartiges Wellenlager wird die Schaltwelle außerhalb der Angriffspunkte der Schaltkräfte radial gelagert. Der Ort der axialen Lagerung ist nicht erwähnt (DE 44 16 090 C1).

Ausgehend von einer Anordnung mit den Merkmalen des Oberbegriffs des Anspruchs 1 (DE 197 39 702 C1) liegt der Erfindung die Aufgabe zugrunde, die Lagerbaugruppe so auszugestalten, daß die in ihrer Einbaulage bereits vorpositionierte, mit den Koppelhebeln versehene Schaltwelle toleranzunempfindlich und montagefreundlich im Angriffspunkt der Schaltkräfte gelagert ist.

Gemäß der Erfindung wird diese Aufgabe dadurch gelöst, daß der Lagerkörper die Schaltwelle halbschalenförmig umfassend an der Gehäusevorderwand des Schaltpols befestigt ist und daß ein erster Teilbereich des Lagerkörpers zwischen den Koppelhebeln angeordnet ist und seitliche Führungsflächen für die mit der Schaltwelle verbundenen Koppelhebel bildet.

Diese Ausgestaltung gestattet es, die Lagerbaugruppe und die Schaltwelle unabhängig voneinander jederzeit auszutauschen.

Dabei ist die Lagerbaugruppe einfach aufgebaut und kann somit preisgünstig gefertigt werden. Sie ist weiterhin kompakt gestaltet und kann daher platzsparend und einfach montiert werden. Die Lagerung der Schaltwelle ist im übrigen weitestgehend toleranzunabhängig, da die Schaltwelle sowohl radial als auch axial durch denselben Lagerkörper gelagert ist.

Anschläge für die Ein- und Aus-Position der Schaltkontakte sind nach einer Weiterbildung der Erfindung dadurch einfach realisierbar, daß ein zweiter Teilbereich des Lagerkörper die Koppelhebel axial überragt und Anschlagflächen für die Koppelhebel bildet.

Wenn man den bei einer solchen Anordnung üblicherweise verwendeten Fanghaken in einer fensterartigen Ausnehmung des Lagerkörpers schwenkbar lagert und das Gegenstück als einen die Koppelhebel durchsetzenden Bolzen ausbildet, ist dieses zusätzliche Element platzsparend in die Lagerbaugruppe integriert.

Eine gemäß der Erfindung ausgebildete Anordnung zur Lagerung der Schaltwelle wird bei mehrpoligen Niederspannungs-Leistungsschaltern zweckmäßig in der Weise eingesetzt, daß jeweils eine Lagerbaugruppe an den beiden Enden der Schaltwelle den axial äußeren bewegbaren Schaltkontakten zugeordnet wird. Dadurch ist die Lagerung der Schaltwelle statisch bestimmt.

Ein Ausführungsbeispiel der Erfindung ist in den Figuren 1-4 der Zeichnung dargestellt.

Dabei zeigen
Figur 1 eine Lagerbaugruppe mit einem gemäß der Erfindung ausgebildeten Lagerkörper,
Figur 2 eine einstückig ausgebildete Schaltwelle mit zwei an ihren Enden angeordnenten Lagerbaugruppen gemäß Figur 1 in perspektivischer Ansicht,
Figuren 3 und 4 Schnittdarstellungen einer gemäß Figur 2 angeordneten Lagerbaugruppe

Gemäß Figur 1 weist eine Lagerbaugruppe 1 einen Lagerkörper 2 und eine Fangeinrichtung 3 auf. Der Lagerkörper 2 ist in mehrere Teilbereiche 4,5,6,7,71 und 72 gegliedert, die der Lagerung einer in Figur 2 dargestellten Schaltwelle 8, dem Anschlag von Koppelhebeln 9 und 10 beim Ein- und Auschaltvorgang, der Aufnahme der Fangeinrichtung 3 und der Befestigung der Lagerbaugruppe 1 an einer einer Gehäusevorderwand 25 der Schaltpole dienen.

Wie in Figur 2 gezeigt, ist die Schaltwelle 8 nahe ihren Enden durch zwei Lagerbaugruppen 1 gemäß Figur 1 gelagert. In jedem Endbereich der Schaltwelle 8 sind zwei Koppelhebel 9 und 10 angeordnet, die dem mechanischen Anschluß eines, einem äußeren Schaltpol zugehörigen, bewegbaren Schaltkontaktes 11 dienen und hierzu fest auf der Schaltwelle 8 angeordnet sind, und die gleichzeitig zur axialen Lagerung der Schaltwelle 8 verwendet werden. Jede Lagerbaugruppe 1 weist je einen ersten Teilbereich 4 auf, dessen axiale Breite dem Abstand der Koppelhebel 9 und 10 angepaßt ist. Dieser erste Teilbereich 4 des Lagerkörpers 2 ragt demnach mit geringem axialen Spiel zwischen die Koppelhebel 9 und 10 und umfaßt die Schaltwelle 8 halbschalenförmig in einer Richtung , die den beim Anschaltvorgang auftretenden Kräften entgegengesetzt ist. Damit bildet dieser erste Teilbereich 4 des Lagerkörpers 2 seitliche Führungsflächen 13 (vgl. Figur 1) für die mit der Schaltwelle 8 fest verbundenen Koppelhebel 9 und 10.

Ein zweiter Teilbereich 5 überragt die Koppelhebel 9 und 10 axial und bildet Anschlagfläcben 14 (vgl. Figur 1) und 15 für die Koppelhebel 9 und 10 zur Begrenzung der Bewegung der Schaltwelle 8. Die Fangeinrichtung 3 jeder Lagerbaugruppe 1 weist einen Fanghaken 16 auf, der beim Ausschaltvorgang einen die beiden Koppelhebel 9 und 10 durchsetzenden Bolzen 17 (vgl. auch Figur 4) hintergreift. In einem dritten Teilbereich 6 des Lagerkörpers 2 ist in einer fensterartigen Ausnehmung 18 der Fanghaken 16 auf einen Lagerbolzen 19 angeordnet und gegen die Kraft einer Drahtbiegefeder 20 schwenkbar gelagert. Der Fanghaken 16 und die Drahtbiegefeder 20 können somit schon vor der Montage der Lagerbaugruppe 1 einfach und platzsparend in die Lagerbaugruppe integriert werden.

Figur 3 zeigt einen Schnitt durch den ersten und dritten Teilbereich 4 und 6 des Lagerkörpers 2. Die fensterartige Ausnehmung 18 für den Fanghaken 16 weist einen schmalen oberen Bereich 21 (vgl. Figur 1) und einen breiteren unteren Bereich 22 (vgl. Figur 1) auf. Der schmale, obere Bereich 21 ist der Breite des Fanghakens 16 angepaßt und legt diesen bis auf ein geringes Spiel axial fest. Der breitere, untere Bereich 22 dient der zusätzlichen Aufnahme der Drahtbiegefeder 20. Die Koppelhebel 9 und 10 befinden sich hier in Ein-Position.

Die beiden Lagerbaugruppen 1 weisen in weiteren Teilbereichen 7,71 und 72 (vgl. auch Figur 1) Bohrungen 23 auf und sind durch Schraubverbindungen 24 kraft- und formschlüssig mit der Gehäusevorderwand 25 der Schaltpole verbunden. Diese kann eine in Figur 2 dargestellte halbschalenförmige Vertiefung 26 aufweisen, um die Einbaulage der Schaltwelle 8 vorzugeben und damit die Montage der Schaltwelle zu erleichtern.

Je nach Länge der Schaltwelle können in bekannter Weise Hilfslagerkörper zur zusätzlichen Lagerung der Schaltwelle angeordnet sein. Man kann aber auch allen Schaltpolen eines mehrpoligen Niederspannungs-Leistungsschalters eine Lagerbaugruppe gemäß Figur 1 zuordnen.

Figur 4 zeigt einen Schnitt durch den zweiten Teilbereich 5 des Lagerkörpers 2, der sich axial außerhalb der Koppelhebel 9 und 10 erstreckt. Die Koppelhebel 9 und 10 befinden sich hier jedoch in Aus-Position. Zumindest einer der beiden Koppelhebel 9 und 10 ist so ausgebildet, daß beim Ausschaltvorgang ein Abschnitt 27 der umlaufenden Kante dieses Koppelhebels auf eine als Aus-Anschlag dienende erste Fläche 14 des Lagerkörpers 2 stößt.

Zumindest einer der beiden Koppelhebel 9 und 10 kann einen hakennasenartigen Ausleger 28 aufweisen, der beim Einschaltvorgang auf eine als Ein-Anschlag dienende zweite Fläche 15 des Lagerkörpers stößt. Solch ein Ein-Anschlag wird beispielsweise in strombegrenzenden Niederspannungs-Leistungsschaltern benötigt.

## Patentansprüche

1. Anordnung zur Lagerung der Schaltwelle (8) eines Niederspannungs-Leistungsschalters,
bei der auf der einstückig ausgebildeten Schaltwelle (8) zwei Koppelhebel (9,10) zum mechanischen Anschluß eines, einem Schaltpol zugehörigen, bewegbaren Schaltkontaktes (11) mit Abstand zueinander angeordnet sind und bei der im Bereich der Koppelhebel (9,10) eine mit einer Gehäusevorderwand (25) des Schaltpols verbundene, einen Lagerkörper (2) aufweisende Lagerbaugruppe (1) angeordnet ist,
**dadurch gekennzeichnet, daß**
- der Lagerkörper (2) die Schaltwelle (8) halbschalenförmig umfassend an der Gehäusevorderwand (25) des Schaltpols befestigt ist und
- ein erster Teilbereich (4) des Lagerkörpers (2) zwischen den Koppelhebeln (9,10) angeordnet ist und seitliche Führungsflächen (13) für die mit der Schaltwelle (8) verbundenen Koppelhebel (9,10) bildet.

2. Anordnung nach Anspruch 1,
**dadurch gekennzeichnet, daß**
ein zweiter Teilbereich (5) des Lagerkörpers (2) die Koppelhebel (9,10) axial überragt und Anschlagflächen (14,15) für die Koppelhebel (9,10) bildet.

3. Anordnung nach Anspruch 1 oder 2,
**dadurch gekennzeichnet, daß**
die Lagerbaugruppe (1) einen Fanghaken (16) aufweist, dessen Gegenstück ein die Koppelhebel (9,10) durchsetzender Bolzen (17) bildet, wobei der Fanghaken (16) in einer fensterartigen Ausnehmung (18) des Lagerkörpers (2) schwenkbar gelagert ist.

4. Mehrpoliger Niederspannungs-Leistungsschalter mit einer Anordnung zur Lagerung der Schaltwelle (8), bei dem zum mechanischen Anschluß jedes, einem Schaltpol zugehörigen, bewegbaren Schaltkontaktes (11) jeweils zwei Koppelhebel (9,10) auf der Schaltwelle (8) angeordnet sind und den beiden Koppelhebeln (9,10) der beiden axial äußeren bewegbaren Schaltkontakte (11) jeweils eine Lagerbaugruppe (1) mit einem gemäß einer der Ansprüche 1 bis 3 ausgebildeten Lagerkörper (2) zugeordnet ist.

## Claims

1. Bearing arrangement for the switching shaft (8) of a low-voltage circuit breaker,
in which two coupling levers (9, 10) are arranged at a distance from one another on the integral switching shaft (8), for mechanical connection of a movable switching contact (11) which is associated with one switch pole, and in which a bearing assembly (1) which is connected to a housing front wall (25) of the switch pole and has a bearing body (2) is arranged in the region of the coupling levers (9, 10),
**characterized in that**
- the bearing body (2) is mounted on the housing front wall (25) of the switch pole, surrounding the switching shaft (8) in the form of a half shell, and
- a first subregion (4) of the bearing body (2) is arranged between the coupling levers (9, 10) and forms side guide surfaces (13) for the coupling levers (9, 10) which are connected to the switching shaft (8).

2. Arrangement according to Claim 1,
**characterized in that**
a second subregion (5) of the bearing body (2) projects axially beyond the coupling levers (9, 10) and forms stop surfaces (14, 15) for the coupling levers (9, 10).

3. Arrangement according to Claim 1 or 2,
**characterized in that**
the bearing assembly (1) has a catch hook (16), whose mating piece forms a bolt (17) which passes through the coupling levers (9, 10), with the catch hook (16) being mounted in a window-like recess (18) in the bearing body (2) such that it can pivot.

4. Multipole low-voltage circuit breaker having a bearing arrangement for the switching shaft (8), in which two coupling levers (9, 10) are in each case arranged on the switching shaft (8) for mechanical connection of each movable switching contact (11) which is associated with a switch pole, and one bearing assembly (1), having a bearing body (2) designed according to one of Claims 1 to 3, is associated with each of the two coupling levers (9, 10) of the two axially outer movable switching contacts (11).

## Revendications

1. Dispositif permettant de poser l'arbre (8) de commande d'un disjoncteur basse tension,
dans lequel il est monté, à distance l'un de l'autre, sur l'arbre (8) de commande en une seule pièce, deux leviers (9, 10) de couplage pour la connexion mécanique d'un contact (11) de commutation mobile associé à un pôle de commutation, et dans lequel il est monté dans la zone des leviers (9, 10) de couplage un module (1) de palier qui est assemblé à la paroi (25) avant de boîtier du pôle de commutation et qui a une pièce (2) formant palier,
**caractérisé en ce que**
- la pièce (2) formant palier entourant en forme d'hémicoquille l'arbre (8) de commande est fixée à la paroi avant (25) de boîtier du pôle de commutation et
- une première sous-partie (4) de la partie (2) formant palier est interposée entre les leviers (9, 10) de couplage et forme des surfaces (13) latérales de guidage pour les leviers (9, 10) de couplage assemblés à l'arbre (8) de commande.

2. Dispositif suivant la revendication 1,
**caractérisé en ce qu'**une deuxième sous-partie (5) de la pièce (2) formant palier dépasse axialement des leviers (9, 10) de couplage et forme des surfaces (14, 15) de butée pour les leviers (9, 10) de couplage.

3. Dispositif suivant la revendication 1 ou 2,
**caractérisé en ce** le module (1) formant palier a un crochet (16) de prise dont la pièce antagoniste forme un axe (17) passant à travers les leviers (9, 10) de couplage, le crochet (16) de prise étant monté basculant dans un évidement (18) en forme de fenêtre de la pièce (2) formant palier.

4. Disjoncteur basse tension multipolaire ayant un dispositif permettant de poser l'arbre (8) de commande, dans lequel pour la connexion mécanique de chaque contact (11) de commutation mobile et appartenant à un pôle de commutation, il est monté respectivement deux leviers (9, 10) de couplage sur l'arbre (8) de commande, et il est associé aux deux leviers (9, 10) de couplage des deux contacts (11) de commutation mobiles axialement vers l'extérieur respectivement un module (1) formant palier ayant une pièce (2) formant palier constituée suivant l'une des revendications 1 à 3.
